# EUROPÄISCHE PATENTSCHRIFT

(11) **EP 0 562 302 B1**
(45) Veröffentlichungstag und Bekanntmachung des Hinweises auf die Patenterteilung: **12.05.1999**
(21) Anmeldenummer: 93103185.0
(22) Anmeldetag: 27.02.1993
(51) Int. Cl.: A61G 1/06, A61G 3/00

(54) **Tragenlagerungsgestell**
Support frame for a stretcher
Cadre de support pour un brancard

(30) Priorität: 24.03.1992 DE 4209411; 18.09.1992 DE 4231364
(43) Veröffentlichungstag der Anmeldung: 29.09.1993
(73) Patentinhaber: Binz GmbH & Co, D-73541 Lorch (DE)
(72) Erfinder:
(74) Vertreter: Manitz, Finsterwald & Partner

(56) Entgegenhaltungen:
- AT-B- 35 369
- DE-A- 3 522 825
- DE-U- 7 537 304
- DE-U- 8 604 145
- DE-U- 8 802 743
- FR-E- 86 058

## Beschreibung

Die vorliegende Erfindung betrifft ein Tragenlagerungsgestell zum Einbau in Kraftfahrzeuge, insbesondere Kastenwagen, mit einem im wesentlichen ebenen Boden bzw. Bodenbereich sowie an dem Boden angeordneten Verankerungspunkten bzw. Aufnahmelöchern zur Sitzbefestigung oder dergleichen, mit einem auf den Boden auflegbaren flachen, etwa rechteckförmigen Basisrahmen mit fest miteinander verbundenen Längs- und Quergliedern, wobei der Basisrahmen mittels zumindest einer auf dem Boden montierbaren Zusatzleiste festlegbar ist, die sich mittels Schraubbolzen oder dergleichen an zumindest einem Verankerungspunkt bzw. Aufnahmeloch der Sitzbefestigung oder dergleichen verankern und mit zumindest einem Ende mit einem der Glieder des Basisrahmens an praktisch beliebiger Stelle verbinden bzw. verspannen läßt.

In praktisch allen Industriestaaten werden mit kastenartigen Karosserien ausgestattete Fahrzeuge eingesetzt, die sich je nach Inneneinrichtung als Kleinbusse bzw. als Transportfahrzeuge und gegebenenfalls auch als kombinierte Personen- und Lastfahrzeuge einsetzen lassen. Für diese Fahrzeuge ist typisch, daß der Innenraum einen weitestgehend ebenen, im Hinblick auf die Verwendung des Fahrzeuges für den Lastentransport stark belastbaren Boden mit vorbereiteten Befestigungslöchern bzw. -punkten für Halteelemente für die Sitzbefestitung aufweist.

Derartige Fahrzeuge sind grundsätzlich auch für den Einsatz als Krankentransport- bzw. Rettungsfahrzeuge geeignet. Dementsprechend werden diese Fahrzeuge auch des öfteren für Sanitätszwecke um- bzw. eingerichtet.

Für Katastrophenfälle ist es wünschenswert, vorhandene Fahrzeuge, die noch nicht für Sanitätszwecke umgebaut bzw. eingerichtet wurden, schnell behelfsmäßig für den Krankentransport umrüsten zu können.

Aus der DE-OS 35 22 825 ist hierzu bekannt, zur Umrüstung von Fahrzeugen, die für die Personenbeförderung bestimmt sind, in Krankentransportfahrzeuge plattformartige horizontale Rahmen zu verwenden, die über Adapterstücke an den Befestigungspunkten, welche in den Fahrzeugen zur Halterung der Sitze vorgesehen sind, gelagert und befestigt werden, und auf diesen Rahmen dann Tragenlagerungsgestelle zu befestigen.

Mit dem bekannten Basisrahmen ist es möglich, auf einfache Weise beliebige Personenkraftwagen zu Krankentransportfahrzeugen umzurüsten. Es wird jedoch manchmal als nachteilig empfunden, daß nur bedingt die Möglichkeit besteht, neben den Tragenlagerungsgestellen zusätzliche Ausrüstungsgegenstände wie beispielsweise Sitze für Begleitpersonen in den Fahrzeugen anzubringen. Außerdem wird häufig bemängelt, daß es nicht oder nur mit Aufwand möglich ist, einen Basisrahmen für ein großes Fahrzeug auch in kleinen Fahrzeugen zu verwenden.

Aufgabe der Erfindung ist es, die Stabilität des Tragenlagerungsgestells zu verbessern und insbesondere Schwingungen des Tragenlagerungsgestells zu vermindern.

Diese Aufgabe wird durch das Tragenlagerungsgestell gemäß Anspruch 1 gelöst.

Der vertikale Rahmen, der erfindungsgemäß an dem Basisrahmen angeordnet ist, bietet die Möglichkeit, zusätzliche Ausrüstungsgegenstände auch nachträglich an dem Tragenlagerungsgestell anzubringen und damit im Fahrzeug auf einfache Weise sicher zu halten.

Durch die teleskopartige Ausbildung der Längsglieder des Basisrahmens nach Anspruch 3 wird außerdem die Möglichkeit geschaffen, den Basisrahmen individuell an den im Fahrzeug zur Verfügung stehenden Platz anzupassen, so daß das erfindungsgemäße Tragenlagerungsgestell universell auch für Fahrzeuge unterschiedlicher Größen geeignet ist.

Dabei ist der vertikale Rahmen an den Enden der genannten Holme vorzugsweise scharnierartig, d. h. um eine Querachse kippbar, befestigt und mittels Schrägstreben an den Holmen abgestützt.

Auf diese Weise wird einerseits eine sehr stabile Struktur geschaffen; andererseits können große Toleranzen zugelassen werden. Der Basisrahmen und die beweglichen Holme tragen gegenseitig zu ihrer Halterung am Boden bei, d. h. eine einen beweglichen Holm am Boden festlegende Querleiste sichert indirekt auch den Basisrahmen, wie umgekehrt eine den Basisrahmen haltende Querleiste auch zur Teilweisen halterung der die Rahmenlängsgleider verlängernden beweglichen Holme wirkt.

Die Verbindung zwischen dem zur Halterung für Sitze dienenden vertikalen Rahmen und den freien Enden der beweglichen Holme ist zweckmäßigerweise so ausgebildet, daß vergleichsweise große Toleranzen in Querrichtung der Holme auftreten dürfen, ohne daß dadurch eine Montage des vertikalen Rahmens behindert würde.

Die vorzugsweise vorgesehene gelenkige bzw. gelenkartige Verbindung zwischen vertikalem Rahmen und den genannten freien Enden der Holme ist zweckmäßig, weil damit die Vertikalstellung des Rahmens ohne Verspannungen allein durch die genannten Schrägstreben od.dgl. gesichert wird.

Grundsätzlich ist jedoch auch eine Befestigung des vertikalen Rahmens an den freien Enden der beweglichen Holme durch Winkelstücke, Flansche od.dgl. möglich.

Im übrigen wird hinsichtlich bevorzugter Merkmale der Erfindung auf die Ansprüche sowie die nachfolgende Beschreibung vorteilhafter Ausführungsformen verwiesen, die in der Zeichnung dargestellt sind.

Dabei zeigt
- Fig. 1: eine schematisierte Draufsicht auf ein erfindungsgemäßes Tragenlagerungsgestell,
- Fig. 2: eine Seitenansicht gemäß dem Pfeil II in Fig. 1,
- Fig. 3: einen Querschnitt der Längsglieder des Basisrahmens bzw. der beweglichen Holme,
- Fig. 4: eine Draufsicht auf eine abgewandelte Ausführungsform,
- Fig. 5: ein Schnittbild gemäß der Schnittlinie V-V in Fig. 4,
- Fig. 6: ein Schnittbild gemäß der Schnittlinie VI-VI in Fig. 4 und
- Fig. 7: eine Seitenansicht eines Tragenlagerungsgestells mit doppelstöckig angeordneten Tragenplattformen.

Das Tragenlagerungsgestell gemäß der Erfindung besitzt entsprechend den Fig. 1 und 2 einen relativ breiten Basisrahmen 1, welcher im wesentlichen Rechteckform aufweist und aus zwei Längsgliedern 2 sowie zwei damit fest verbundenen Quergliedern 3 besteht. Längs- und Querglieder 3 sind rohrförmig bzw. als Hohlkörper ausgebildet, so daß eine hohe Steifheit des Basisrahmens 1 gewährleistet ist. Dabei besitzen die Längsglieder 2 entsprechend der Fig. 3 vorzugsweise einen C-förmigen Querschnitt mit einem auf der Oberseite der Längsglieder 2 angeordneten Längsschlitz 2'.

Zwischen den beiden Quergliedern 3 ist etwas oberhalb der Ebene des Basisrahmens 1 ein Querbalken 4 mit dem Basisrahmen 1 fest verbunden angeordnet. Auf diesem Querbalken 4 sind zwei Tragenplattformen 5 nach Art von Wippen um eine Querachse Q schwenkbar gelagert. An ihren in der Zeichnung linken Enden sind die Tragenplattformen 5 gegenüber dem Basisrahmen 1 mittels einer Hebelmechanik 6 abgestützt, welche die Möglichkeit bietet, die Tragenplattformen 5 entweder in einer zur Ebene des Basisrahmens 1 parallelen Horizontallager oder in einer Schräglage zu halten, in der das in der Zeichnung rechte Ende (Kopfende) der jeweiligen Tragenplattform 5 abgesenkt ist, wie in Fig. 2 strichliert dargestellt ist.

Die Tragenplattformen 5 dienen in bekannter Weise zur Aufnahme von nicht dargestellten Tragen, auf denen die zu transportierenden Patienten gelagert sind. In der vorgenannten Schräglage einer Tragenplattform 5 nimmt dann der Patient eine Kopf-Tief-Lage ein.

Da die Breite des Basisrahmen 1 etwa der Breite zweier unmittelbar nebeneinander angeordneter Tragenplattformen 5 und damit zweier nebeneinanderstehender Tragen entspricht, paßt der Basisrahmen 1 ohne weiteres in eine Vielzahl herkömmlicher Kastenwagen, wie sie üblicherweise wahlweise als Kleinbusse bzw. Transportfahrzeuge eingesetzt werden.

Bei der Anordnung des Tragenlagerungsgestelles in derartigen Fahrzeugen wird der Basisrahmen 1 auf den im wesentlichen ebenen Boden des Fahrzeuginnenraumes aufgelegt und in nachfolgend dargestellter Weise mit an sich zur Verankerung von Fahrzeugsitzen dienenden Löchern 7, die im Boden des Fahrzeuginnenraumes serienmäßig vorhanden sind, verbunden:

Zwischen den Längsgliedern 2 des Basisrahmens lassen sich parallel zu den Quergliedern 3 an praktisch beliebiger Stelle des Basisrahmens 1 längsgeschlitzte lange Querleisten 8 anbringen, deren Enden durch beispielsweise winkelförmige Flansche gebildet werden, die auf der geschlitzten Oberseite der Längsglieder 2 bzw. den einander zugewandten Seitenflächen der Längsglieder 2 aufliegen. Die genannten Querleisten 8 werden so angeordnet, daß sie zumindest eines der Löcher 7 überdecken und dort mittels eines den Längsschlitz der jeweiligen Querleiste 8 durchsetzenden Schraubbolzens od.dgl. verspannt werden können. Darüber hinaus können die die Längsschlitzt 2' der Längsglieder 2 überdeckenden Flanschteile 8' mit den Längsgliedern 2 verspannt werden, indem beispielsweise die genannten Flanschteile durchsetzende Schraubbolzen in nach Art von Muttern ausgebildete Gegengewindeteile eingedreht werden, die ihrerseits in den Innenraum der Längsglieder 2 eingesetzt werden.

Um gegebenenfalls auch Löcher 7 der Sitzbefestigung außerhalb des Grundrisses des Basisrahmens 1 zur Halterung des Basisrahmens 1 ausnutzen zu können, können zusätzlich kurze Querleisten 9 verwendet werden, welche in ihrer Form den langen Querleisten 8 entsprechen, jedoch mit dem Unterschied einer geringeren Länge; darüber hinaus ist an nur einem Ende der kurzen Querleisten 9 ein Flansch 9' od.dgl. angeordnet, mit dem sich die kurze Querleiste 9 mit einem der Längsglieder 2 in grundsätzlich gleicher Weise verbinden läßt, wie es oben im Zusammenhang mit den Querleisten 8 dargestellt wurde.

In den Längsgliedern 2 sind Längsholme 10, welche vorzugsweise ein ähnliches C-Profil wie die Längsglieder 2 aufweisen, teleskopartig verschiebbar angeordnet, so daß sich der Basisrahmen 1 in den Fig. 1 und 2 nach rechts entsprechend den räumlichen Gegebenheiten im Innenraum des jeweiligen Fahrzeuges verlängern läßt. Diese Längsholme lassen sich in gleicher Weise wie die Längsglieder 2 mit Querleisten 8 bzw. 9 und damit mit Lächern 7 zur Sitzbefestigung im Fahrzeug verbinden.

Dabei ist es regelmäßig ausreichend, wenn eine lange Querleiste 8 den Basisrahmen 1 und eine weitere lange Querleiste 8 die Längsholme 10 haltert bzw. sichert.

An den freien Enden der Längsholme 10 ist ein flacher vertikaler Rahmen 11 mittels scharnierartiger Verbindungselemente 12 angelenkt und mittels Schrägstreben 13, die zwischen Vertikalgliedern des Rahmens 11 und den Längsholmen 10 eingesetzt sind, freitragend gehaltert. Dieser vertikale Rahmen 11 dient zur Anordnung von Sitzen 14, vorzugsweise solchen mit hochklappbaren Sitzflächen.

Die Verbindungselemente 12 sowie die Schrägstreben 13 bzw. deren Anschlußelemente an den Vertikalteilen des Rahmens 11 bzw. an den Längsholmen 10 sind zweckmäßigerweise so ausgebildet, daß eine Montage des vertikalen Rahmens 11 auch dann ohne weiteres möglich ist, wenn der Querabstand der Längsholme 10 relativ stark von einem Sollmaß abweicht.

Das dargestellte Tragenlagerungsgestell läßt sich bei Nichtgebrauch im zusammengelegten bzw. teilweise demontierten Zustande ohne größeren Raumbedarf lagern.

Bei der in den Fig. 4 bis 6 dargestellten Ausführungsform ist vorgesehen, daß zusätzlich bzw. alternativ zu den Querleisten 8 und 9 (vgl. auch Fig. 1) Zusatzleisten 15 bzw. 16 zur Verankerung des Basisrahmens 1 an den Aufnahmelöchern 7 der Sitzbefestigung verwendet werden können, wobei diese Leisten 15 und 16 so ausgebildet sind, daß sie sich - in Draufsicht gesehen - unter beliebigen Winkeln mit den Längsgliedern 2 des Basisrahmens 1 verbinden lassen.

Diese Leisten 15 und 16 besitzen jeweils zumindest einen Flansch zur Verbindung mit den Längsgliedern 2 des Basisrahmen1, wie aus den Fig. 5 und 6 ersichtlich ist.

Die Leisten 15 besitzen darüber hinaus Längsschlitze, in die sich Schraubbolzen od.dgl. zur Verspannung der Leisten 15 an den Aufnahmelöchern 7 der Sitzbefestigung einsetzen lassen.

Die Leisten 16 besitzen an ihren beiden Enden Flansche, wobei ein Flansch zur Verbindung mit den Längsgliedern 2 dient, während der andere Flansch zur Befestigung der Leiste 16 an einem Aufnahmeloch 7 der Sitzbefestigung herangezogen werden kann. Dabei sind diese Flansche, wie aus dem unteren Teilbild der Fig. 6 hervorgeht, in unterschiedlichen Ebenen der Leiste 16 angeordnet, d.h. ein Flansch erstreckt sich an der Oberseite und ein Flansch an der Unterseite der Leiste 16.

Durch die Möglichkeit, die Leisten 15 und 16 schräg zu den Rahmengliedern des Basisrahmens anzuordnen, lassen sich die Rahmenglieder des Basisrahmens mit praktisch beliebig angeordneten Aufnahmelöchern 7 od. dgl. der Sitzbefestigung verbinden.

Gegebenenfalls können die Leisten 15 bzw. 16 mit Rahmengliedern des Basisrahmens 1 auch zu einer dreiecksförmigen Struktur verbunden werden, wie in Fig. 4 mit strichliert gezeichneten Leisten 16' dargestellt ist.

Abweichend von den dargestellten Ausführungsformen können die Leisten 16 zwischen ihren Flanschen auch mit Lochreihen oder einem Längsschlitz versehen sein. Darüber hinaus kann in den Leisten 15 anstelle des Längsschlitzes eine Lochreihe angeordnet sein. Grundsätzlich Gleiches gilt auch für die Leisten 8 und 9 in der Fig. 1.

Im übrigen kann der Basisrahmen 1 auch so ausgebildet sein, daß sich die Leisten 8,9,15 und 16 auch mit den Quergliedern 3 dieses Rahmens verbinden lassen.

Um beispielhaft darzustellen, in welcher Weise sich die Leisten 15,16 und 16' anordnen lassen, sind in Fig. 4 diese Leisten in größerer Anzahl dargestellt, als es zur Befestigung des Basisrahmens 1 notwendig ist. In der Regel genügt eine einzige der Leisten 15,16 bzw. 16', wenn der Basisrahmen 1 bereits an anderer Stelle, z.B. mittels einer Querleiste 8, auf dem Boden befestigt ist.

Gemäß Fig. 7 besteht auch die Möglichkeit, doppelstöckig angeordnete Tragenplattformen 5 und 5' vorzusehen.

Für die obere Tragenplattform bzw. Tragenplattformen 5' können am Basisrahmen 1 zwei vertikale Rahmen 17 und 18 angeordnet sein, welche jeweils im wesentlichen aus zwei an ihren unteren Enden mit den Längsgliedern 2 des Basisrahmens 1 verbundenen vertikalen Rohren bestehen, die an ihren oberen Enden miteinander U-förmig durch ein Horizontalrohr verbunden sind. Diese vertikalen Rahmen 17 und 18 sind gegenüber den Längsgliedern 2 des Basisrahmens 1 bzw. gegeneinander durch Schrägstreben 19 und 20 kippsicher abgestützt.

Der vertikale Rahmen 18 ist so niedrig, daß das Kopfende der oberen Tragenplattform bzw. -plattformen 5' unmittelbar auf dem Horizontalrohr am oberen Rand des vertikalen Rahmens 18 um eine Querachse kippbar gehaltert werden können.

An den Vertikalrohren des vergleichsweise hohen Rahmen 17 ist jeweils eine Schiebehülse 21 vertikal beweglich angeordnet, welche in unterschiedlichen Höheneinstellungen mittels eines Riegelzapfens 22 od. dgl. feststellbar ist.

Jede Schiebehülse 21 besitzt einen in Fig. 7 nicht sichtbaren horizontalen Auslegerarm, auf dem das Fußende einer Tragenplattform 5' gelagert und abgestützt ist.

Durch entsprechende Höhenverstellung der jeweiligen Schiebehülse 21 kann dann das Fußende der Tragenplattform 5' gegenüber der dargestellten Horizontallage angehoben bzw. abgesenkt werden, um die Tragenplattform 5' entsprechend schräg zu stellen. Durch eine Absenkung des Fußendes der Tragenplattform 5' wird das Aufschieben bzw. Abnehmen einer Trage wesentlich erleichtert.

Wie dargestellt ist, kann die Schiebehülse 21 durch eine Schraubendruckfeder 23 in Aufwärtsrichtung beaufschlagt sein, wobei das die Schiebehülse 21 führende Vertikalrohr des Rahmens 17 auch als Führung der Schraubendruckfeder 23 dient. Durch die Feder 23 wird insbesondere eine Aufwärtsverschiebung der Schiebehülse 21 erleichtert.

Die Rahmen 11,17 und/oder 18 sind mittels Streben 24 mit stark belastbaren Punkten einer Fahrzeugkarosserie verbunden werden, beispielsweise mit Befestigungspunkten für Sicherheitsgurte, Türscharniere od.dgl. Damit kann gegebenenfalls eine bodenseitige Verankerung des Basisrahmens 1 ganz oder teilweise entfallen.

## Patentansprüche

1. Tragenlagerungsgestell zum Einbau in Kraftfahrzeuge, insbesondere Kastenwagen, mit einem im wesentlichen ebenen Boden bzw. Bodenbereich sowie auf dem Boden angeordneten Verankerungspunkten bzw. Aufnahmelöchern (7) zur Sitzbefestigung, mit einem auf dem Boden auflegbaren flachen, etwa rechteckförmigen Basisrahmen (1) mit fest miteinander verbundenen Längs- und Quergliedern (2, 3), wobei der Basisrahmen (1) mittels zumindest einer auf dem Boden montierbaren Zusatzleiste (8, 9) festlegbar ist, die sich mittels Schraubbolzen oder dergleichen an zumindest einem Verankerungspunkt bzw. Aufnahmeloch (7) der Sitzbefestigung oder dergleichen verankern und mit zumindest einem Ende (8', 9') mit einem der Glieder (2) des Basisrahmens (1) an praktisch beliebiger Stelle verbinden bzw. verspannen läßt, und wobei an den Längsgliedern (2) bzw. am Basisrahmen (1) mindestens ein vertikaler Rahmen (11, 17, 18) mit quer zur Längsrichtung der Längsglieder erstreckter Rahmenebene angeordnet ist,
dadurch **gekennzeichnet,**
daß zur Halterung des Gestelles im Fahrzeug der mindestens eine vertikale Rahmen (11, 17, 18) mittels Streben (24) mit fahrzeugseitig vorhandenen, belastbaren Verankerungspunkten (7) - etwa solchen zur Befestigung von Gurten, Fahrzeugeinbauten und Türscharnieren verbindbar ist.

2. Tragenlagerungsgestell nach Anspruch 1,
dadurch **gekennzeichnet,**
daß an dem Basisrahmen (1) ein vertikaler Rahmen (11) als Halterung für weitere Ausrüstungsgegenstände wie Sitze (14) angeordnet ist.

3. Tragenlagerungsgestell nach Anspruch 2,
dadurch **gekennzeichnet,**
daß am vertikalen Rahmen (11) zwei Sitze (14) nebeneinander, vorzugsweise mit hochklappbaren Sitzflächen, angeordnet sind.

4. Tragenlagerungsgestell nach einem der Ansprüche 1 bis 3,
dadurch **gekennzeichnet,**
daß die Längsglieder (2) des Basisrahmens (1) als Hohlteile ausgebildet sind und teleskopartig verschiebbar bewegliche Längsholme (10) aufnehmen, an deren aus den Längsgliedern (2) herausragenden freien Enden ein vertikaler Rahmen (11) mit quer zur Längsrichtung der Längsholme (10) erstreckter Rahmenebene angeordnet ist, wobei die Längsholme (10) durch die auf dem Boden des Fahrzeugs montierbare Zusatzleiste (8,9) festlegbar sind.

5. Tragenlagerungsgestell nach Anspruch 4,
dadurch **gekennzeichnet,**
daß der vertikale Rahmen (11) an den freien Enden der beweglichen Längsholme (10) mittels scharnierartiger Verbindungselemente (12) sowie mittels Schrägstreben (13) gehaltert ist.

6. Tragenlagerungsgestell nach einem der Ansprüche 4 und 5,
dadurch **gekennzeichnet,**
daß der vertikale Rahmen (11) bei Nichtgebrauch des Tragenlagerungsgestelles auf den Basisrahmen (1) auflegbar ist.

7. Tragenlagerungsgestell nach einem der Ansprüche 1 bis 6,
dadurch **gekennzeichnet,**
daß an den Längsgliedern (2) bzw. am Basisrahmen (1) zwei vertikale Rahmen (17, 18) mit quer zur Längsrichtung der Längsglieder (2) erstreckter Rahmenebene angeordnet sind und Kopf- sowie Fußende zumindest einer weiteren Tragenplattform (5') über der bzw. den auf dem Basisrahmen (1) angeordneten Tragenplattform bzw. -plattformen (5) haltern.

8. Tragenlagerungsgestell nach einem der Ansprüche 1 bis 7,
dadurch **gekennzeichnet,**
daß neben langen Zusatzleisten (8), die sich mit ihren beiden Enden jeweils mit beiden Längsgliedern (2) des Basisrahmens (1) verbinden bzw. verspannen lassen, auch kurze Zusatzleisten (9) vorhanden sind, die sich mit einem Ende mit jeweils einem Glied des Basisrahmens (1) verbinden bzw. verspannen lassen.

9. Tragenlagerungsgestell nach einem der Ansprüche 1 bis 8,
dadurch **gekennzeichnet,**
daß die Zusatzleisten (8) Längsschlitze und/oder Lochreihen für die Schraubbolzen oder dergleichen bzw. für Befestigungsmittel besitzen.

10. Tragenlagerungsgestell nach einem der Ansprüche 1 bis 9,
dadurch **gekennzeichnet,**
daß die Zusatzleisten (8) in Draufsicht schräg zu den Gliedern des Basisrahmens (1) montierbar sind.

11. Tragenlagerungsgestell nach einem der Ansprüche 1 bis 10,
dadurch **gekennzeichnet,**
daß jeweils zwei Glieder des Basisrahmens (1) und eine Zusatzleiste (16') bzw. zwei Zusatzleisten (16') und ein Glied des Basisrahmens (1) miteinander unter Bildung eines Dreieckes - in Draufsicht gesehen - verbindbar bzw. verbunden ist.

12. Tragenlagerungsgestell nach einem der Ansprüche 1 bis 11,
dadurch **gekennzeichnet,**
daß die Zusatzleisten (8, 9) nur an ihren Endbereichen Löcher bzw. Flansche zur Verbindung mit den Gliedern des Basisrahmens (1) bzw. mit den Verankerungspunkten oder Aufnahmelöchern (7) besitzen.

13. Tragenlagerungsgestell nach einem der Ansprüche 1 bis 12,
dadurch **gekennzeichnet,**
daß auf dem Basisrahmen (1) zwei Tragenplattformen (5) nebeneinander angeordnet sind.

14. Tragenlagerungsgestell nach einem der Ansprüche 1 bis 13,
dadurch **gekennzeichnet,**
daß zumindest eine Tragenplattform (5) dicht oberhalb der Ebene des Basisrahmens (1) angeordnet ist.

15. Tragenlagerungsgestell nach einem der Ansprüche 1 bis 14,
dadurch **gekennzeichnet,**
daß zwischen den Längsgliedern (2) des Basisrahmens (1) ein Querbalken (4) angeordnet ist, auf dem zumindest eine Tragenplattform (5) nach Art einer Wippe um eine Querachse (Q) schwenkbar gelagert ist.

## Claims

1. Stretcher mounting frame for installation in motor vehicles, in particular in vans, having a substantially flat floor or floor region and also anchoring points or receiving holes (7) provided on the floor for the seat mounting, comprising a flat, approximately rectangular base frame (1) which can be placed on the floor and which has longitudinal and transverse members (2, 3) which are fixedly connected to one another, with the base frame (1) being securable by means of at least one additional rail (8, 9) which can be installed on the floor and which can be anchored by means of threaded bolts or the like to at least one anchoring point or receiving hole (7) of the seat mounting or the like, and can be connected or clamped at at least one end (8', 9') with one of the members (2) of the base frame (1) at practically any desired position, and wherein at least one vertical frame (11, 17, 18) with a frame plane extending transverse to the longitudinal direction of the longitudinal members is arranged on the longitudinal members (2), i.e. on the base frame (1),
characterized in that
for the mounting of the frame in the vehicle the at least one vertical frame (11, 17, 18) is connectable by means of struts (24) to loadable anchoring points (7) provided at the vehicle side - such as anchoring points for the attachment of belts, items installed in the vehicle and door hinges.

2. Stretcher mounting frame in accordance with claim 1, characterized in that a vertical frame (11) is arranged on the base frame (1) as a holder for further articles of equipment such as seats (14).

3. Stretcher mounting frame in accordance with claim 2, characterized in that two seats (14), preferably with upwardly pivotable seat bases are arranged alongside one another on the vertical frame (11).

4. Stretcher mounting frame in accordance with one of the claims 1 to 3, characterized in that the longitudinal members (2) of the base frame (1) are formed as hollow parts and receive telescopically displaceably movable longitudinal spars (10), with a vertical frame (11) having a frame plane extending transverse to the longitudinal direction of the longitudinal spars (10) being arranged at the free ends of the spars (10) projecting out of the longitudinal members (2), with the longitudinal spars (10) being securable by the additional rail (8, 9) which can be mounted on the floor of the vehicle.

5. Stretcher mounting frame in accordance with claim 4, characterized in that the vertical frame (11) is held at the free ends of the movable longitudinal spars (10) by means of hinge-like connection elements (12) and also by means of inclined struts (13).

6. Stretcher mounting frame in accordance with one of the claims 4 and 5, characterized in that the vertical frame (11) can be laid onto the base frame (1) when the stretcher mounting frame is not in use.

7. Stretcher mounting frame in accordance with one of the claims 1 to 6, characterized in that two vertical frames (17, 18) with a frame plane extending transverse to the longitudinal direction of the longitudinal members (2) are arranged on the longitudinal members (2), i.e. on the base frame (1), and support the head and foot end of at least one further stretcher platform (5') above the stretcher platform or platforms (5) arranged on the base frame (1).

8. Stretcher mounting frame in accordance with one of the claims 1 to 7, characterized in that in addition to the long additional rails (8), which can be connected at their two ends respectively to the two longitudinal members (2) of the base frame (1), short additional rails (9) are also present, which can be connected or clamped at one end with a respective member of the base frame (1).

9. Stretcher mounting frame in accordance with one of the claims 1 to 8, characterized in that the additional rails (8) have longitudinal slots and/or hole rows for the threaded bolts or the like, i.e. for fastening means.

10. Stretcher mounting frame in accordance with one of the claims 1 to 9, characterized in that the additional rails (8) can be installed obliquely to the members of the base frame (1) when seen in plan view.

11. Stretcher mounting frame in accordance with one of the claims 1 to 10, characterized in that in each case two members of the base frame (1) and one additional rail (16') or two additional rails (16') and one member of the base frame (1) are connectable or connected to one another while forming a triangle - when seen in plan view.

12. Stretcher mounting frame in accordance with one of the claims 1 to 11, characterized in that the additional rails (8, 9) only have holes or flanges at their end regions for the connection to the members of the base frame (1) or to the anchoring points or receiving holes (7).

13. Stretcher mounting frame in accordance with one of the claims 1 to 12, characterized in that two stretcher platforms (5) are arranged alongside one another on the base frame (1).

14. Stretcher mounting frame in accordance with one of the claims 1 to 13, characterized in that at least one stretcher platform (5) is arranged closely above the plane of the base frame (1).

15. Stretcher mounting frame in accordance with one of the claims 1 to 14, characterized in that a transverse beam (4) is arranged between the longitudinal members (2) of the base frame (1), with at least one stretcher platform (5) being pivotally mounted on the transverse beam about a transverse axis (Q) in the manner of a seesaw.

## Revendications

1. Châssis support pour brancard destiné à être monté dans des véhicules, en particulier dans des camionnettes, comprenant un plancher ou une région de plancher, respectivement, sensiblement plat ainsi que des points d'ancrage ou des trous de réception (7) agencés sur le plancher pour la fixation de sièges, comportant un cadre de base (1) plat, approximativement rectangulaire susceptible d'être posé sur le plancher avec des montants longitudinaux et transversaux (2, 3) reliés solidaires les uns aux autres, le châssis de base (1) étant susceptible d'être fixé au moyen d'au moins une barre additionnelle (8, 9) susceptible d'être montée sur le plancher, que l'on peut ancrer, au moyen de boulons vissés ou similaires, sur au moins un point d'ancrage ou un trou de réception (7) de la fixation de siège ou similaire, et relier ou serrer par au moins une extrémité (8', 9') avec un des montants (2) du cadre de base (1) à un endroit pratiquement quelconque, et au moins un cadre vertical (11, 17, 18) avec plan de cadre s'étendant transversalement à la direction longitudinale des montants longitudinaux étant agencé sur les montants longitudinaux (2) ou sur le cadre de base (1), respectivement,
caractérisé en ce que pour maintenir le châssis dans le véhicule, ledit au moins un cadre vertical (11, 17, 18) est susceptible d'être relié au moyen de traverses (24) avec des points d'ancrage (7) capables de supporter une charge, situés côté véhicule - par exemple ceux qui servent à la fixation de sangles, d'équipements intérieurs de véhicule et de charnières de portes.

2. Châssis support de brancard selon la revendication 1, caractérisé en ce que sur le cadre de base (1) est agencé un cadre vertical (11) servant de support pour d'autres objets d'équipement tels que des sièges (14).

3. Châssis support de brancard selon la revendication 2, caractérisé en ce que sur le cadre de base (1), deux sièges sont agencés l'un à côté de l'autre, de préférence avec surface d'assise relevable.

4. Châssis support de brancard selon l'une quelconque des revendications 1 à 3, caractérisé en ce que les montants longitudinaux (2) du cadre de base (1) sont réalisés sous forme d'éléments creux et reçoivent des longerons (10) mobiles de manière télescopique, aux extrémités libres desquels, faisant saillie hors des montants longitudinaux (2), est agencé un cadre vertical (11) avec plan de cadre s'étendant transversalement à la direction longitudinale des longerons (10), les longerons (10) étant susceptibles d'être fixés au moyen de la barre additionnelle (8, 9) qui peut être montée sur le plancher du véhicule.

5. Châssis support de brancard selon la revendication 4, caractérisé en ce que le cadre vertical (11) est maintenu aux extrémités libres des longerons (10) mobiles au moyen d'éléments de liaison (12) en forme de charnières ainsi qu'au moins de traverses obliques (13).

6. Châssis support de brancard selon l'une ou l'autre des revendications 4 et 5, caractérisé en ce que le cadre vertical (11) est susceptible d'être posé sur le cadre de base (1) lorsque le châssis support de brancard n'est pas utilisé.

7. Châssis support de brancard selon l'une quelconque des revendications 1 à 6, caractérisé en ce que sur les montants longitudinaux (2) et sur le cadre de base (1), respectivement, sont agencés deux cadres verticaux (17, 18) avec plan de cadre s'étendant transversalement à la direction longitudinale des montants (2) et maintiennent des extrémités de tête ainsi que de pied d'au moins une autre plate-forme à brancard (5') par l'intermédiaire de la plate-forme ou des plates-formes (5) agencées sur le cadre de base (1).

8. Châssis support de brancard selon l'une quelconque des revendications 1 à 7, caractérisé en ce qu'en plus des barres additionnelles longues (8), que l'on peut relier ou serrer, respectivement, par chacune de leurs deux extrémités aux deux montants longitudinaux (2) du cadre de base (1), il est également prévu des barres additionnelles courtes (9) que l'on peut relier ou serrer par une extrémité à un montant du cadre de base (1).

9. Châssis support de brancard selon l'une quelconque des revendications 1 à 8, caractérisé en ce que les barres additionnelles (8) possèdent des fentes longitudinales et/ou des séries de trous pour les boulons vissés ou similaires ou pour des moyens de fixation, respectivement.

10. Châssis support de brancard selon l'une quelconque des revendications 1 à 9, caractérisé en ce que vues de dessus, les barres additionnelles sont susceptibles d'être montées en diagonale par rapport aux montants du cadre de base (1).

11. Châssis support de brancard selon l'une quelconque des revendications 1 à 10, caractérisé en ce que deux montants respectifs du cadre de base (1) et une barre additionnelle (16'), ou respectivement deux barres additionnelles (16') et un montant du cadre de base (1), sont reliés les uns aux autres ou susceptibles de l'être en formant un triangle en vue de dessus.

12. Châssis support de brancard selon l'une quelconque des revendications 1 à 11, caractérisé en ce que les barres additionnelles (8, 9) ne possèdent que sur leurs régions d'extrémité des trous ou des brides, respectivement, pour les relier aux montants du cadre de base (1) ou aux points d'ancrage ou aux trous de réception (7), respectivement.

13. Châssis support de brancard selon l'une quelconque des revendications 1 à 12, caractérisé en ce que deux plates-formes à brancard (5) sont agencées l'une à côté de l'autre sur le cadre de base (1).

14. Châssis support de brancard selon l'une quelconque des revendications 1 à 13, caractérisé en ce qu'au moins une plate-forme à brancard (5) est agencée juste au-dessus du plan du cadre de base (1).

15. Châssis support de brancard selon l'une quelconque des revendications 1 à 14, caractérisé en ce qu'entre les montants longitudinaux (2) du cadre de base (1) est agencée une traverse (4) sur laquelle au moins une plate-forme à brancard (5) est montée pivotante autour d'un axe transversal (Q) à la manière d'une bascule.
